# EUROPÄISCHE PATENTSCHRIFT

(11) **EP 1 820 960 B1**
(45) Veröffentlichungstag und Bekanntmachung des Hinweises auf die Patenterteilung: **03.11.2010**
(21) Anmeldenummer: 07100009.5
(22) Anmeldetag: 02.01.2007
(51) Int. Cl.: F02M 51/06

(54) **Brennstoffeinspritzventil**
Fuel injector
Soupape d'injection de carburant

(30) Priorität: 15.02.2006 DE 102006006889
(43) Veröffentlichungstag der Anmeldung: 22.08.2007
(73) Patentinhaber: ROBERT BOSCH GMBH, 70442 Stuttgart (DE)
(72) Erfinder: Boecking, Friedrich, 70499, Stuttgart (DE)

(56) Entgegenhaltungen:
- EP-A- 1 256 710
- WO-A-01/91197
- WO-A-2004/006348
- DE-A1- 19 856 186
- DE-A1- 19 914 411
- DE-A1-102004 010 186
- DE-A1-102005 025 137
- US-A1- 2002 084 350

## Beschreibung

### Stand der Technik

Die Erfindung betrifft ein Brennstoffeinspritzventil für Brennstoffeinspritzanlagen von Brennkraftmaschinen. Speziell betrifft die Erfindung einen Injektor für Brennstoffeinspritzanlagen von luftverdichtenden, selbstzündenden Brennkraftmaschinen.

Aus der DE 103 26 259 A1 ist ein Injektor für direkteinspritzende Dieselmotoren bekannt. Der bekannte Injektor weist einen Piezoaktor auf, der in einem Injektorkörper angeordnet ist und über ein Federmittel einerseits mit dem Injektor und andererseits mit einem hülsenartigen Übersetzerkolben in Anlage gehalten wird. Dabei ist der Piezoaktor an seiner Oberseite mittels eines konischen Bereichs gegen den Injektorkörper abgedichtet, wodurch ein elektrischer Anschluss durch eine Bohrung aus dem Injektorkörper herausgeführt werden kann.

Der aus der DE 103 26 259 A1 bekannte Injektor hat den Nachteil, dass eine Zentrierung des Aktors bei der Montage aufwändig ist und gegebenenfalls über die Lebensdauer des Injektors eine Lageänderung des Aktors aus seiner zentrierten Ausgangsstellung erfolgen kann.

In der Schrift WO 01/91197 A1 ist ein Piezoaktor mit einem Piezoelement und einem Gehäuse dargestellt, wobei das Piezoelement zumindest in Teilbereichen durch eine Hülse von dem Gehäuse elektrisch isoliert und mechanisch stabilisierend umschlossen ist.

### Offenbarung der Erfindung

### Vorteile der Erfindung

Das erfindungsgemäße Brennstoffeinspritzventil mit den Merkmalen des Anspruchs 1 hat demgegenüber den Vorteil, dass eine Abstützung des Aktors im Ventilgehäuse gewährleistet ist. Dies ermöglicht eine einfache Zentrierung des Aktors bei der Montage und im Betrieb des Brennstoffeinspritzventils.

Durch die in den Unteransprüchen aufgeführten Maßnahmen sind vorteilhafte Weiterbildungen des im Anspruch 1 angegebenen Brennstoffeinspritzventils möglich.

Vorteilhaft ist es, dass das Stützelement zumindest abschnittsweise an der Innenwand des Ventilgehäuses anliegt. Dadurch wird außerdem eine Dämpfung des Aktors erreicht, wodurch ein zuverlässiger Betrieb des Brennstoffeinspritzventils besonders bei hohen Schaltfrequenzen ermöglicht ist. Dabei ist es ferner vorteilhaft, dass die elektrische Isolierung thermisch leitend ist, um eine Ableitung der in dem Aktor entstehenden Verlustwärme über das Stützelement auf das Gehäuse zu ermöglichen. Dabei kann das Stützelement einen oder mehrere bauchförmige Abschnitte aufweisen, an denen das Stützelement an der Innenwand des Ventilgehäuses anliegt. Dadurch ist eine vorteilhafte Führung des Aktors im Gehäuse ermöglicht, bei der während der Betätigung des Aktors auftretende Reibungsverluste minimiert sind.

Vorteilhaft ist es, dass an einer Stirnseite des Aktors ein Übergangsstück, insbesondere ein Aktorfuß oder ein Aktorkopf, an den Aktor angefügt ist, das zumindest eine umlaufende Nut aufweist, und dass die Isolierung eine Einführfase aufweist, die das Übergangsstück im Bereich der Nut umfänglich umhüllt. Dadurch ist eine zuverlässige Abdichtung des Aktors auch bei einem vorbeiströmenden Brennstoff gewährleistet. Ferner kann das Stützelement im Bereich der Einführfase einen bauchförmigen Abschnitt aufweisen, so dass eine Abstützung und Zentrierung im Bereich des Übergangsstücks ermöglicht ist. Diese Ausgestaltung kann auch sowohl am Aktorfuß als auch am Aktorkopf vorgesehen sein.

In vorteilhafter Weise ist ein in die Isolierung eingebetteter Zentrierring vorgesehen, der eine zuverlässige Zentrierung des Aktors zumindest innerhalb gewisser Grenzen ermöglicht. Durch den Zentrierring kann die Zentrierung des Aktors mittels eines oder mehrerer Stützelemente weiter verbessert werden.

Vorteilhaft ist es, dass das Stützelement zumindest ein in die Isolierung eingebettetes Stützgewebe aufweist. Das Stützgewebe erstreckt sich dabei zumindest in der radialen Richtung, um eine Versteifung des Stützelements zu erreichen. Außerdem kann durch das Stützgewebe die Form und Ausgestaltung des Stützelements vorgegeben werden.

Erfindungsgemäß sind zumindest drei Stützelemente vorgesehen, so dass eine zuverlässige Zentrierung des Aktors erreicht ist, wobei Reibungsverluste verringert und ein Vorbeiströmen des Brennstoffs an dem Aktor gewährleistet ist.

### Zeichnung

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 ein erstes Ausführungsbeispiel eines erfindungemäßen Brennstoffeinspritzventils in einer schematischen Schnittdarstellung;
Fig. 2 einen Schnitt durch das in Fig. 1 gezeigte Brennstoffeinspritzventil entlang der mit II bezeichneten Schnittlinie;
Fig. 3 den in Fig. 2 gezeigten Schnitt durch ein Brennstoffeinspritzventil gemäß einem zweiten Ausführungsbeispiel der Erfindung;
Fig. 4 den in Fig. 2 gezeigten Schnitt durch ein Brennstoffeinspritzventil gemäß einem dritten Ausführungsbeispiel der Erfindung;
Fig. 5 den in Fig. 2 mit V bezeichneten Ausschnitt gemäß einem vierten Ausführungsbeispiel der Erfindung und
Fig. 6 den in Fig. 1 mit VI bezeichneten Ausschnitt aus dem gezeigten Brennstoffeinspritzventil gemäß einem fünften Ausführungsbeispiel der Erfindung.

### Beschreibung der Ausführungsbeispiele

Fig. 1 zeigt ein erstes Ausführungsbeispiel eines Brennstoffeinspritzventils 1 der Erfindung. Das Brennstoffeinspritzventil 1 kann insbesondere als Injektor für Brennstoffeinspritzanlagen von luftverdichtenden, selbstzündenden Brennkraftmaschinen dienen. Speziell eignet sich das Brennstoffeinspritzventil 1 für Nutzkraftwagen oder Personenkraftwagen. Ein bevorzugter Einsatz des Brennstoffeinspritzventils 1 besteht für eine Brennstoffeinspritzanlage mit einem Common-Rail, das Dieselbrennstoff unter hohem Druck zu mehreren Brennstoffeinspritzventilen führt. Das erfindungsgemäße Brennstoffeinspritzventil 1 eignet sich jedoch auch für andere Anwendungsfälle.

Das Brennstoffeinspritzventil 1 weist einen piezoelektrischen Aktor 2 auf, der in einem Ventilgehäuse 3 angeordnet ist. An einen mit dem Ventilgehäuse 3 verbundenen Brennstoffeinlassstutzen 4 ist eine Brennstoffleitung anschließbar, um Brennstoff in einen im Inneren des Ventilgehäuses 3 vorgesehenen Aktorraum 5 einzuleiten. Der Aktorraum 5 ist durch ein Gehäuseteil 6 von einem ebenfalls im Inneren des Ventilgehäuses 3 vorgesehenen Brennstoffraum 7 getrennt. Um den über den Brennstoffeinlassstutzen 4 zugeführten Brennstoff aus dem Aktorraum 5 in den Brennstoffraum 7 zu leiten, sind in dem Gehäuseteil 6 Durchlassöffnungen 8, 9 ausgebildet.

Ferner ist ein in das Ventilgehäuse 3 eingesetzter Ventilsitzkörper 15 vorgesehen, an dem eine Ventilsitzfläche 16 ausgebildet ist. Ein Ventilschließkörper 17, der einstückig mit einer Ventilnadel 18 ausgebildet ist, wirkt mit der Ventilsitzfläche 16 des Ventilsitzkörpers 15 zu einem Dichtsitz zusammen. Über die Ventilnadel 18 ist der Ventilschließkörper 17 mit einer im Aktorraum 5 angeordneten Druckplatte 19 verbunden, wobei die Ventilnadel 18 mittels der Druckplatte auf Grund der Vorspannung einer Ventilfeder 21 mit einer Schließkraft beaufschlagt ist, so dass der zwischen dem Ventilschließkörper 17 und der Ventilsitzfläche 16 ausgebildete Dichtsitz in dem in der Fig. 1 dargestellten Ausgangszustand geschlossen ist.

Zum Anschließen einer elektrischen Zuleitung an das Brennstoffeinspritzventil 1 ist ein Anschlusselement 25 an dem Ventilgehäuse 3 vorgesehen, wobei die elektrische Zuleitung an elektrische Leitungen 26, 27 anschließbar ist. Die elektrischen Leitungen 26, 27 sind durch eine Bohrung 28 und durch ein als Aktorfuß 29 ausgebildetes Übergangsstück 29 an den Aktor 2 geführt. Dabei weist das Übergangsstück 29 einen konischen Dichtabschnitt 30 auf, der mittels der Vorspannung der Ventilfeder 21 gegen das Ventilgehäuse 3 gepresst wird, um die Bohrung 28 gegenüber dem im Aktorraum 5 vorgesehenen Brennstoff abzudichten. Der Aktor 2 stützt sich über das Übergangsstück 29 an dem Ventilgehäuse 3 ab. Ferner ist ein als Aktorkopf 31 ausgestaltetes Übergangsstück 31 vorgesehen, über das der Aktor 2 auf die Druckplatte 19 einwirkt. Das Übergangsstück 29 ist an einer Stirnseite 32 des Aktors 2 an den Aktor 2 angefügt. Ferner ist das Übergangsstück 31 an einer Stirnseite 33 des Aktors 2 an den Aktor 2 angefügt.

Beim Anlegen einer Spannung zwischen die elektrischen Leitungen 26, 27 wird der Aktor 2 geladen, wobei sich dieser ausdehnt und den Ventilschließkörper 17 entgegen der Kraft der Ventilfeder 21 betätigt. Dadurch wird der zwischen der Ventilsitzfläche 16 und dem Ventilschließkörper 17 gebildete Dichtsitz geöffnet, so dass Brennstoff aus dem Brennstoffraum 7 über einen Ringspalt 35 und den geöffneten Dichtsitz in einen Brennraum einer Brennkraftmaschine eingespritzt wird.

Nach der Betätigung des Aktors 2 wird der Aktor 2 entladen, wobei sich dieser zusammenzieht und auf Grund der Schließkraft der Ventilfeder 21 eine Rückstellung des Ventilschließkörpers 17 in die in der Fig. 1 dargestellte Ausgangsstellung erfolgt, in der der Dichtsitz wieder geschlossen ist.

Der Aktor 2 weist eine Außenseite 36 auf. Ferner ist eine elektrisch isolierende Isolierung 37 vorgesehen, die den Aktor 2 an der Außenseite 36 umfänglich umhüllt. Die Isolierung 37 weist Stützelemente 38, 39 auf, die sich in Bezug auf eine Achse 45 des Ventilgehäuses 3 in einer axialen Richtung, das heißt in Richtung der Achse 45, erstrecken. Das Stützelement 38 weist bauchförmige Abschnitte 46, 47, 48 auf, an denen das Stützelement 38 an einer Innenwand 49 des Aktorraums 5 des Ventilgehäuses 3 anliegt. Dadurch wird eine Abstützung des Aktors 2 in einer radialen Richtung, das heißt senkrecht zur Achse 45 des Ventilgehäuses 3, gegen die Innenwand 49 erreicht. Entsprechend weist auch das Stützelement 39 bauchförmige Abschnitte 50, 51, 52 auf, an denen das Stützelement 39 an der Innenwand 49 des Ventilgehäuses 3 anliegt, um eine Abstützung des Aktors 2 in einer radialen Richtung zu ermöglichen. Durch diese Ausgestaltung der Stützelemente 38, 39 ist eine vorteilhafte Abstützung des Aktors 2 in dem Ventilgehäuses 3 gegeben, die eine ausreichende Beweglichkeit des Aktors 2 in einer axialen Richtung gewährleistet. Die Isolierung 37 und insbesondere die Stützelemente 38, 39 der Isolierung 37 sind vorzugsweise thermisch leitend ausgeführt, so dass die beim Betätigen des Aktors 2 erzeugte Verlustwärme über die bauchförmigen Abschnitte 46, 47, 48 des Stützelements 38 und die bauchförmigen Abschnitte 50, 51, 52 des Stützelements 39 an das Ventilgehäuse 3 abgeführt werden kann. Ferner wird durch den Kontakt zwischen dem Aktor 2 und dem Ventilgehäuse 3 mittels der Stützelemente 38, 39 eine vorteilhafte Dämpfung des Aktors 2 erreicht. Dadurch ist eine hohe Zuverlässigkeit des Brennstoffeinspritzventils 1 auch bei einer Betätigung des Aktors 2 mit hoher Frequenz gegeben.

Das Übergangsstück 29 weist umlaufende Nuten 53 auf. Diese in Umfangsrichtung umlaufenden Nuten 53 sind von einer Einführfase 54 der Isolierung 37 umgeben, wobei die Einführfase 54 auch die umlaufenden Nuten 53 auffüllt, so dass eine zuverlässige Verbindung zwischen der Isolierung 37 und dem Übergangsstück 29 gewährleistet ist. Eine entsprechende Ausgestaltung ist auch bei dem Übergangsstück 31 vorgesehen. Die Einführfase 54 kann in Umfangsrichtung umfänglich ausgestaltet sein oder nur im Bereich der Stützelemente 38, 39 vorgesehen sein.

Fig. 2 zeigt einen Schnitt durch das in Fig. 1 gezeigte Brennstoffeinspritzventil 1 entlang der mit II bezeichneten Schnittlinie. In der Fig. 2 sind weitere Stützelemente 40, 41 dargestellt, die entsprechend den Stützelementen 38, 39 ausgestaltet sind. Die Stützelemente 38, 39, 40, 41 bilden einzelne Arme, um den Aktor 2 radial gegen das Ventilgehäuse 3 abzustützen. Durch die armförmige Ausgestaltung der Stützelemente 38, 39, 40, 41 wird außerdem ein Vorbeiströmen des Brennstoffs an dem mit der Isolierung 37 umgebenen Aktor 2 ermöglicht. Der Aktor 2 des ersten Ausführungsbeispiels weist einen rechteckigen, insbesondere quadratischen, Querschnitt auf, wobei an je einer Längsseite 55, 56, 57, 58 der Außenseite 36 des Aktors 2 eines der Stützelemente 38, 39, 40, 41 angeordnet ist. Dadurch ist der Aktor 2 im Ergebnis in allen radialen Richtungen gegen das Ventilgehäuse 3 abgestützt.

Fig. 3 zeigt den in Fig. 2 gezeigten Schnitt durch ein Brennstoffeinspritzventil 1 gemäß einem zweiten Ausführungsbeispiel der Erfindung. In diesem Ausführungsbeispiel hat der Aktor 2 ebenfalls einen zumindest näherungsweise rechteckigen, insbesondere quadratischen, Querschnitt. Allerdings sind die Stützelemente 38, 39, 40, 41 im Bereich der zwischen den Längsseiten 55, 56, 57, 58 ausgebildeten Längskanten 60, 61, 62, 63 des Aktors 2 angeordnet. Dadurch ergibt sich ebenfalls eine Abstützung des Aktors 2 in jeder radialen Richtung.

Fig. 4 zeigt den in Fig. 2 gezeigten Schnitt durch das Brennstoffeinspritzventil 1 gemäß einem dritten Ausführungsbeispiel der Erfindung. In diesem Ausführungsbeispiel weist der Aktor 2 einen kreisförmigen Querschnitt auf. Die Außenseite 36 des Aktors ist daher zylindermantelförmig ausgestaltet. Um im Ergebnis eine Abstützung des Aktors 2 in jeder radialen Richtung zu erreichen, sind drei Stützelemente 38, 39, 40 vorgesehen, die so um den Umfang des Aktors 2 verteilt sind, dass ein Winkel zwischen jeweils zwei der Stützelemente 38, 39, 40 bezüglich der Achse 45 kleiner als 180° ist. Vorzugsweise sind die Stützelemente 38, 39, 40 äquidistant zueinander angeordnet.

Fig. 5 zeigt den in Fig. 2 mit V bezeichneten Ausschnitt gemäß einem vierten Ausführungsbeispiel der Erfindung. In diesem Ausführungsbeispiel ist in das Stützelement 38 ein Stützgewebe 65 eingebracht, das sich in einer radialen Richtung erstreckt und bis zu der Innenwand 49 des Ventilgehäuses 3 reicht, wobei das Stützgewebe 65 etwas beabstandet zu der Außenseite 36 des Aktors 2 ist. Das Stützgewebe 65 kann sich allerdings auch bis zur Außenseite 36 des Aktors 2 erstrecken und etwas beabstandet von der Innenwand 49 sein. Ferner kann das Stützgewebe 65 auch sowohl an der Innenwand 49 des Ventilgehäuses 3 als auch an der Außenseite 36 des Aktors 2 anliegen. Sofern das Stützelement 38 bauchförmige Abschnitte 46, 47, 48 aufweist, wie es in Fig. 1 dargestellt ist, können auch mehrere einzelne Stützgewebe 65 vorgesehen sein, die jeweils in einem der bauchförmigen Abschnitte 46, 47, 48 angeordnet sind, oder das Stützgewebe 65 kann entsprechend der bauchförmigen Abschnitte 46, 47, 48 ausgestaltet sein. Ferner kann das Stützgewebe 65 auch die Ausgestaltung des Stützelementes 38 vorgeben. In diesem Fall kann das Stützgewebe 38 auch die Ausgestaltung der bauchförmigen Abschnitte 46, 47, 48 des Stützelements 38 vorgeben.

Das Stützgewebe 65 ist vorzugsweise in die Isolierung 37 eingebettet und versteift das Stützelement 38 sowohl in einer radialen Richtung als auch in einer axialen Richtung.

Es ist anzumerken, dass die Stützelemente 39, 40, 41 entsprechend dem anhand der Fig. 5 beschriebenen Stützelement 38 ebenfalls ein oder mehrere Stützgewebe aufweisen können.

Fig. 6 zeigt den in Fig. 1 mit VI bezeichneten Ausschnitt eines Brennstoffeinspritzventils 1 gemäß einem fünften Ausführungsbeispiel der Erfindung. In diesem Ausführungsbeispiel sind umlaufende Nuten 53, 53' vorgesehen, wobei im Bereich der umlaufenden Nuten 53, 53' die Einführfase 54 über das Übergangsstück 29 reicht, so dass eine formschlüssige Verbindung zwischen der Isolierung 37 und dem Übergangsstück 29 gebildet ist. Ferner ist im Bereich der Einführfase 54 des Stützelements 38 ein Zentrierring 66 vorgesehen, der den Aktor 2 umfänglich umschließt und der einerseits an der Innenwand 49 des Ventilgehäuses 3 und andererseits an der Außenseite 36 des Aktors 2 anliegt. Der Zentrierring 36 weist mehrere durchgehende Aussparungen 67 auf, die mit dem Material der Isolierung 37 aufgefüllt sind, so dass eine zuverlässige Verbindung des Zentrierrings 66 mit der Isolierung 37 und dem Aktor 2 erreicht ist. Durch den Zentrierring 66 kann die Zentrierung des Aktors 2 im Ventilgehäuse 3 weiter verbessert werden. Insbesondere können Toleranzen bei der Ausbildung einer elastisch und/oder plastisch verformbaren Isolierung 37 ausgeglichen werden.

Es ist anzumerken, dass das in Fig. 5 dargestellte Stützgewebe 65 sowie der in Fig. 6 dargestellte Zentrierring 66 aus verschiedenen Materialien, insbesondere Metall oder Kunststoff, ausgebildet sein können.

Ferner ist anzumerken, dass erfindungsgemäß die Stützelemente 38, 39, 40, 41 als rippenförmige Stützelemente 38, 39, 40, 41 ausgestaltet sind, wobei eine oder mehrere Unterbrechungen in axialer Richtung vorgesehen sein können, die bei den beschriebenen Ausführungsbeispielen zwischen den bauchförmigen Abschnitten 46, 47, 48, 50, 51, 52 ausgebildet sind und die die axiale Beweglichkeit verbessern. Dabei gewährleisten die rippenförmigen Stützelemente 38, 39, 40, 41 einen weitgehend ungehinderten Fluss des Brennstoffs von dem Brennstoffeinlassstutzen 4 an dem Aktor 2 vorbei zu dem Brennstoffraum 7.

Die Erfindung ist nicht auf die beschriebenen Ausführungsbeispiele beschränkt.

## Patentansprüche

1. Brennstoffeinspritzventil (1), insbesondere Injektor für Brennstoffeinspritzanlagen von luftverdichtenden, selbstzündenden Brennkraftmaschinen, mit einem in einem Ventilgehäuse (3) angeordneten Aktor (2) und einem von dem Aktor (2) mittels einer Ventilnadel (18) betätigbaren Ventilschließkörper (17), der mit einer Ventilsitzfläche (16) zu einem Dichtsitz zusammenwirkt, wobei eine den Aktor (2) zumindest umfänglich umhüllende elektrisch isolierende Isolierung (37) vorgesehen ist, **dadurch gekennzeichnet, dass** die Isolierung (37) zumindest drei rippenförmig ausgestaltete Stützelemente (38, 39, 40, 41) aufweist, dass sich jedes Stützelement (38, 39, 40, 41) in Bezug auf eine Achse (45) des Ventilgehäuses (3) in einer axialen Richtung erstreckt, und dass die Stützelemente (38, 39, 40, 41) in Bezug auf die Achse (45) des Ventilgehäuses (3) so angeordnet sind, dass der Aktor (2) durch die Stützelemente (38, 39, 40, 41) radial gegen die Innenwand (49) des Ventilgehäuses (3) abgestützt ist, wobei die Stützelemente (38, 39, 40, 41) einen weitgehend ungehinderten Fluss eines Brennstoffs an dem Aktor (2) vorbei zu einem Brennstoffraum (7) gewährleisten.

2. Brennstoffeinspritzventil nach Anspruch 1,
**dadurch gekennzeichnet,**
**dass** die Stützelemente (38,39,40,41) zumindest abschnittsweise an der Innenwand (49) des Ventilgehäuses (3) anliegen.

3. Brennstoffeinspritzventil nach Anspruch 2,
**dadurch gekennzeichnet,**
**dass** die Isolierung (37) als thermisch leitende Isolierung (37) ausgebildet ist.

4. Brennstoffeinspritzventil nach Anspruch 2 oder 3,
**dadurch gekennzeichnet,**
**dass** die Stützelemente (38,39,40,41) jeweils zumindest einen bauchförmigen Abschnitt (46, 47, 48) aufweisen und die Stützelemente (38,39,40,41) an der Innenwand (49) des Ventilgehäuses (3) anliegen.

5. Brennstoffeinspritzventil nach einem der Ansprüche 1 bis 4,
**dadurch gekennzeichnet**,
das an zumindest einer Stirnseite (32, 33) des Aktors (2) ein Übergangsstück (29, 31) an den Aktor (2) angefügt ist, dass das Übergangsstück (29, 31) zumindest eine zumindest abschnittsweise umlaufende Nut (53, 53') aufweist und dass die Isolierung (37) eine Einführfase (54) aufweist, die das Übergangsstück (29, 31) zumindest in einem Bereich der Nut (53, 53') umfänglich umhüllt.

6. Brennstoffeinspritzventil nach einem der Ansprüche 1 bis 5,
**dadurch gekennzeichnet,**
**dass** zumindest ein Zentrierring (66) vorgesehen ist, der zumindest teilweise in die Isolierung (37) eingebettet ist.

7. Brennstoffeinspritzventil nach Anspruch 6,
**dadurch gekennzeichnet,**
**dass** der Zentrierring (66) in einem Bereich einer Stirnseite (32, 33) des Aktors (2) angeordnet ist.

8. Brennstoffeinspritzventil nach Anspruch 6 oder 7,
**dadurch gekennzeichnet,**
**dass** der Zentrierring (66) den Aktor (2) umfänglich umschließt.

9. Brennstoffeinspritzventil nach einem der Ansprüche 1 bis 8, **dadurch gekennzeichnet,**
**dass** die Stützelemente (38,39,40,41) jeweils zumindest ein Stützgewebe (65) aufweisen, das in die Isolierung (37) eingebettet ist, und dass sich das Stützgewebe (65) zum Versteifen des jeweiligen Stützelements (38,39,40,41) in der radialen Richtung in dem Stützelement (38,39,40,41) erstreckt.

10. Brennstoffeinspritzventil nach einem der Ansprüche 1 bis 9,
**dadurch gekennzeichnet,**
**dass** der Aktor (2) einen zumindest näherungsweise rechteckigen Querschnitt aufweist, dass zumindest vier Stützelemente (38, 39, 40, 41) vorgesehen sind und dass an jeder Längsseite (55, 56, 57, 58) des Aktors (2) zumindest eines der Stützelemente (38, 39, 40, 41) vorgesehen ist.

11. Brennstoffeinspritzventil nach einem der Ansprüche 1 bis 9,
**dadurch gekennzeichnet,**
**dass** der Aktor (2) einen zumindest näherungsweise rechteckigen Querschnitt aufweist, dass zumindest vier Stützelemente (38, 39, 40, 41) vorgesehen sind und dass an jeder Längskante (60, 61, 62, 63) des Aktors (2) eines der Stützelemente (38, 39, 40, 41) vorgesehen ist.

## Claims

1. Fuel injection valve (1), in particular injector for fuel injection systems of air-compressing, autoignition internal combustion engines, having an actuator (2) which is arranged in a valve housing (3) and having a valve closing body (17) which can be actuated by the actuator (2) via a valve needle (18) and which interacts with a valve seat surface (16) to form a sealing seat, with an electrically insulating insulation (37) being provided which envelops the actuator (2) at least around the periphery, **characterized in that** the insulation (37) has at least three rib-like support elements (38, 39, 40, 41), **in that** each support element (38, 39, 40, 41) extends in an axial direction in relation to an axis (45) of the valve housing (3), and **in that** the support elements (38, 39, 40, 41) are arranged in relation to the axis (45) of the valve housing (3) such that the actuator (2) is supported radially against the inner wall (49) of the valve housing (3) by the support elements (38, 39, 40, 41), with the support elements (38, 39, 40, 41) ensuring a substantially unhindered flow of a fuel past the actuator (2) to a fuel chamber (7).

2. Fuel injection valve according to Claim 1,
**characterized**
**in that** the support elements (38, 39, 40, 41) bear at least in sections against the inner wall (49) of the valve housing (3).

3. Fuel injection valve according to Claim 2,
**characterized**
**in that** the insulation (37) is formed as a thermally conductive insulation (37).

4. Fuel injection valve according to Claim 2 or 3,
**characterized**
**in that** the support elements (38, 39, 40, 41) have in each case one bulged portion (46, 47, 48) and the support elements (38, 39, 40, 41) bear against the inner wall (49) of the valve housing (3).

5. Fuel injection valve according to one of Claims 1 to 4,
**characterized**
**in that** a transition piece (29, 31) is joined to the actuator (2) on at least one end side (32, 33) of the actuator (2), in that the transition piece (29, 31) has at least one groove (53, 53') which runs around at least in sections, and in that the insulation (37) has an insertion bevel (54) which envelops the transition piece (29, 31) around the periphery at least in a region of the groove (53, 53').

6. Fuel injection valve according to one of Claims 1 to 5,
**characterized**
**in that** at least one centring ring (66) is provided which is at least partially embedded into the insulation (37).

7. Fuel injection valve according to Claim 6,
**characterized**
**in that** the centring ring (66) is arranged in a region of an end side (32, 33) of the actuator (2).

8. Fuel injection valve according to Claim 6 or 7,
**characterized**
**in that** the centring ring (66) surrounds the actuator (2) around the periphery.

9. Fuel injection valve according to one of Claims 1 to 8,
**characterized**
**in that** the support elements (38, 39, 40, 41) have in each case at least one support fabric (65) which is embedded into the insulation (37), and in that the support fabric (65) extends in the radial direction in the support element (38, 39, 40, 41) in order to stiffen the respective support element (38, 39, 40, 41).

10. Fuel injection valve according to one of Claims 1 to 9,
**characterized**
**in that** the actuator (2) has an at least approximately rectangular cross section, in that at least four support elements (38, 39, 40, 41) are provided and in that each longitudinal side (55, 56, 57, 58) of the actuator (2) has at least one of the support elements (38, 39, 40, 41) provided thereon.

11. Fuel injection valve according to one of Claims 1 to 9,
**characterized**
**in that** the actuator (2) has an at least approximately rectangular cross section, in that at least four support elements (38, 39, 40, 41) are provided and in that each longitudinal edge (60, 61, 62, 63) of the actuator (2) has one of the support elements (38, 39, 40, 41) provided thereon.

## Revendications

1. Soupape d'injection de carburant (1), notamment injecteur pour des installations d'injection de carburant pour moteurs à combustion interne à suralimentation et autoallumage, comprenant un actionneur (2) disposé dans un boîtier de soupape (3) et un corps de fermeture de soupape (17) pouvant être actionné par l'actionneur (2) au moyen d'un pointeau de soupape (18), qui coopère avec une surface de siège de soupape (16) pour former un ajustement étanche, une isolation (37) isolante électriquement entourant l'actionneur (2) au moins sur sa périphérie étant prévue, **caractérisée en ce que** l'isolation (37) présente au moins trois éléments de support (38, 39, 40, 41) de configuration en forme de nervures, **en ce que** chaque élément de support (38, 39, 40, 41) s'étend, par rapport à un axe (45) du boîtier de soupape (3), dans une direction axiale, et **en ce que** les éléments de support (38, 39, 40, 41) sont disposés, par rapport à l'axe (45) du boîtier de soupape (3) de telle sorte que l'actionneur (2) soit supporté par les éléments de support (38, 39, 40, 41) radialement contre la paroi interne (49) du boîtier de soupape (3), les éléments de support (38, 39, 40, 41) assurant un flux essentiellement ininterrompu de carburant devant l'actionneur (2) jusqu'à une chambre de carburant (7).

2. Soupape d'injection de carburant selon la revendication 1,
**caractérisée en ce que**
les éléments de support (38, 39, 40, 41) s'appliquent au moins en partie contre la paroi interne (49) du boîtier de soupape (3).

3. Soupape d'injection de carburant selon la revendication 2,
**caractérisée en ce que**
l'isolation (37) est réalisée sous forme d'isolation thermoconductrice (37).

4. Soupape d'injection de carburant selon la revendication 2 ou 3,
**caractérisée en ce que**
les éléments de support (38, 39, 40, 41) présentent à chaque fois une portion de forme bombée (46, 47, 48) et les éléments de support (38, 39, 40, 41) s'appliquent contre la paroi interne (49) du boîtier de soupape (3).

5. Soupape d'injection de carburant selon l'une quelconque des revendications 1 à 4,
**caractérisée en ce**
**qu'**une pièce de transition (29, 31) est assemblée à l'actionneur (2) sur au moins un côté frontal (32, 33) de l'actionneur (2), en ce que la pièce de transition (29, 31) présente au moins une rainure (53, 53') au moins partiellement périphérique, et en ce que l'isolation (37) présente un biseau d'insertion (54), qui enveloppe sur la périphérie la pièce de transition (29, 31) au moins dans une région de la rainure (53, 53').

6. Soupape d'injection de carburant selon l'une quelconque des revendications 1 à 5,
**caractérisée en ce**
**qu'**au moins une bague de centrage (66) est prévue, laquelle est encastrée au moins en partie dans l'isolation (37).

7. Soupape d'injection de carburant selon la revendication 6,
**caractérisée en ce que**
la bague de centrage (66) est disposée dans une région d'un côté frontal (32, 33) de l'actionneur (2).

8. Soupape d'injection de carburant selon la revendication 6 ou 7,
**caractérisée en ce que**
la bague de centrage (66) entoure l'actionneur (2) sur sa périphérie.

9. Soupape d'injection de carburant selon l'une quelconque des revendications 1 à 8,
**caractérisée en ce que**
les éléments de support (38, 39, 40, 41) présentent à chaque fois au moins un tissu de support (65) qui est encastré dans l'isolation (37), et **en ce que** le tissu de support (65) s'étend dans la direction radiale dans l'élément de support (38, 39, 40, 41) pour renforcer l'élément de support respectif (38, 39, 40, 41).

10. Soupape d'injection de carburant selon l'une quelconque des revendications 1 à 9,
**caractérisée en ce que**
l'actionneur (2) présente une section transversale au moins approximativement rectangulaire, **en ce qu'**au moins quatre éléments de support (38, 39, 40, 41) sont prévus et **en ce qu'**au moins l'un des éléments de support (38, 39, 40, 41) est prévu sur chaque côté longitudinal (55, 56, 57, 58) de l'actionneur (2).

11. Soupape d'injection de carburant selon l'une quelconque des revendications 1 à 9,
**caractérisée en ce que**
l'actionneur (2) présente une section transversale au moins approximativement rectangulaire, **en ce qu'**au moins quatre éléments de support (38, 39, 40, 41) sont prévus et **en ce que** l'un des éléments de support (38, 39, 40, 41) est prévu sur chaque arête longitudinale (60, 61, 62, 63) de l'actionneur (2).
